# EUROPÄISCHE PATENTSCHRIFT

(11) **EP 0 604 747 B1**
(45) Veröffentlichungstag und Bekanntmachung des Hinweises auf die Patenterteilung: **27.05.1998**
(21) Anmeldenummer: 93118446.9
(22) Anmeldetag: 15.11.1993
(51) Int. Cl.: B21F 1/00

(54) **Biegemaschine**
Bending machine
Machine à plier

(30) Priorität: 03.12.1992 DE 4240725
(43) Veröffentlichungstag der Anmeldung: 06.07.1994
(73) Patentinhaber: Post, Friedhelm, 79713 Bad Säckingen-Wallbach (DE)
(72) Erfinder: Post, Friedhelm, 79713 Bad Säckingen-Wallbach (DE)
(74) Vertreter: Grünecker, Kinkeldey, Stockmair & Schwanhäusser Anwaltssozietät

(56) Entgegenhaltungen:
- WO-A-91/11278
- DE-C- 4 021 346
- FR-A- 2 403 129
- US-A- 4 502 314

## Beschreibung

Die Erfindung betrifft eine Biegemaschine der im Oberbegriff des Patentanspruchs 1 angegebenen Art.

Bei einer aus DE-C-40 21 346 bekannten Biegemaschine sind die beiderseits der Materialdurchgangsachse angeordneten Führungsbahnen ebene und geradlinige Prismenleisten, die auf der Arbeitsfläche des Maschinenkörpers befestigt sind und parallel zur Materialdurchgangsachse verlaufen. Die Arbeitsschlitten werden geradlinig zwischen den Arbeitspositionen verschoben und wieder festgelegt. Der computergesteuerte Verschiebeantrieb läßt zwar extrem kurze Rüstzeiten zu und verbessert die Präzision der Justierung der Arbeitsschlitten. Jedoch hängt der minimale, in Richtung der Materialdurchgangsachse gesehene Querabstand zwischen benachbarten Werkzeugen von der Breite der Arbeitsschlitten ab. Ferner lassen sich wegen der zur Materialdurchgangsachse senkrecht liegenden Arbeitsachsen keine schräg zur Materialdurchgangsachse gerichteten Biegebewegungskomponenten erzeugen, wie sie zum Überbiegen von Draht- oder Bandmaterial erforderlich sind.

Bei einer aus FR-A-24 03 129 bekannten Biegemaschine sind die Arbeitsschlitten in Fenstern in der Arbeitsfläche bzw. des Maschinenkörpertisches festgelegt. Jeder Arbeitsschlitten weist einen hülsenförmigen Teil auf, der durch das Fenster hindurchgreift und am Rand des Fensters festgelegt ist. An der der Arbeitsfläche abgewandten Rückseite des Maschinenkörpertisches sind mehrere kämmende Antriebsritzel angeordnet. Eine im hülsenförmigen Teil des Arbeitsschlittens drehgelagerte Welle koppelt einen Antriebsnocken des Arbeitsschlittens mit dem jeweils benutzten Antriebsritzel. Der Rand des Fensters verläuft mit einer zum jeweiligen Antriebsritzel konzentrischen Bogenkrümmung. Parallel zum Rand des Fensters sind U-förmige oder T-förmige Führungsnuten in den Maschinenkörpertisch eingearbeitet. Darin wird der Arbeitsschlitten in der jeweils gewählten, zur Achse des Antriebsritzels radial ausgerichteten Winkelposition festgelegt. Damit jeder Arbeitsschlitten wahlweise auf unterschiedliche Arbeitspositionen entlang der Materialdurchgangsachse ausgerichtet werden kann, ist ein das Werkzeug tragender Teil des Arbeitsschlittens relativ zum hülsenförmigen Teil und zum Antriebsnocken verschwenkbar und mit zusätzlichen Spannschrauben auf der Arbeitsfläche festlegbar. Einem bogenförmigen Randabschnitt des Fensters bzw. einem Antriebsritzel wird jeweils nur ein Arbeitsschlitten zugeordnet. Die Verstellung der Arbeitspositionen der Arbeitsschlitten ist zeitaufwendig und erfordert mehrere Löse- und Feststellschritte.

Bei einer aus US-A-45 02 314 bekannten Biegemaschine verläuft die Materialdurchgangsachse mittig senkrecht durch die Führungsebene und durch ein zentrales Antriebsrand für mehrere Arbeitsschlitten, die auf einer Frontplatte in zur Materialdurchgangsachse konzentrischen Führungsnuten angeordnet sind. Zum Verstellen jedes Arbeitsschlittens in seiner Winkellage in Bezug auf die Materialdurchgangsachse sind mehrere Spannschrauben zu lösen und wieder anzuziehen. Ein Überbiegen, d.h. ein Biegen über mehr als 90°, läßt sich nicht durchführen. Zwischen zwei entlang der Materialdurchgangsachse benachbarten Werkzeugen ist ein Zwischenabstand erforderlich, dessen Größe sich nach dem Abstand zwischen eine Frontplatte und einer Rückenplatte und den Höhen der Werkzeugen über der Frontplatte bzw. der Rückenplatte richtet.

Bei einer aus DE-C-35 23 828 bekannten Biegemaschine werden die Arbeitsschlitten geradlinig zwischen den Arbeitspositionen verstellt.

Der Erfindung liegt die Aufgabe zugrunde, eine Biegemaschine der eingangs genannten Art zu schaffen, bei der von der Breite der Arbeitsschlitten unabhängig kurze Querabstände zwischen benachbarten Werkzeugen an ein und derselben Führungsbahn und/oder zur Materialdurchgangsachse schräge Bewegungsrichtungen der Werkzeuge, z.B. zum Überbiegen, möglich sind.

Die gestellte Aufgabe wird mit den Merkmalen des Patentanspruchs 1 gelöst.

Dank der Bogenkrümmung des die Führungsbahn definierenden Profilabschnitts hängt der kleinstmögliche Abstand zwischen den Werkzeugen auch auf derselben Führungsbahn benachbarter Arbeitsschlitten nicht mehr von der Breite der Arbeitsschlitten ab. Ferner lassen sich zum Überbiegen bezüglich der Materialdurchgangsachse schräge Bewegungskomponenten realisieren. Diese Vorteile werden mit optimal kurzer Rüstzeit erreicht, weil die Arbeitsschlitten zwischen den Arbeitspositionen und gegebenenfalls einer Parkposition kontinuierlich und rasch mittels des Verschiebeantriebs verstellbar sind, und zwar unabhängig davon, ob ein Wechsel der Arbeitsposition nur einen Hub von wenigen Zehntel Millimetern oder einen beträchtlichen Hub erfordert. Bei entsprechender Auslegung der Bogenkrümmung des Profilabschnitts kann jeder Arbeitsschlitten ein und dieselbe Biegestelle entlang der Materialdurchgangsachse von mehreren Arbeitspositionen auf der Führungsbahn bedienen, so daß die jeweils gewünschte, z.B. für das Überbiegen gebrauchte, Bewegungskomponente von der einen oder von der anderen Seite schräg zur Materialdurchgangsachse möglich ist. Mit dem Profilabschnitt ergibt sich trotz der Bogenkrümmung ein einwandfreier und hochbelastbarer Sitz jedes Arbeitsschlittens. Die Arbeitsschlitten sind leichtgängig verschiebbar. Der Profilabschnitt ist herstellungstechnisch einfach und standfest.

Die Ausführungsform gemäß Anspruch 2 ist zweckmäßig. Die von der Oberseite jedes Profilabschnittes definierte Führungsebene parallel zur Arbeitsfläche kann an einer Führungsbahn höher oder tiefer - bezogen auf die Arbeitsfläche - liegen als bei einem anderen Profilabschnitt.

Um mehrere Biegestationen einfach bedienen zu können, ist die Ausführungsform gemäß Anspruch 3 vorteilhaft. Jeder Arbeitsschlitten ist mit seiner Arbeitsachse radial zur Kreismitte ausgerichtet. Der Kreisradius läßt sich verhältnismäßig groß wählen, so daß nur eine schwache Krümmung der Führungsbahn entsteht.

Die Ausführungsform gemäß Anspruch 4 ist günstig hinsichtlich eines ungehinderten Materialdurchgangs entlang der Materialdurchgangsachse.

Die Ausführungsform gemäß Anspruch 5 ist funktionell einfach und betriebssicher. Zum Verstellen eines Arbeitsschlittens, entweder um ihn in eine neue Arbeitsposition oder in eine Parkposition zu bringen, wird der Arbeitsschlitten mit dem Transportelement gekuppelt und bei Erreichen der gewünschten Position wieder abgekuppelt.

Anhand der Zeichnung wird eine Ausführungsform des Erfindungsgegenstandes erläutert. Es zeigt:
- Figur 1: eine schematische Frontansicht einer Biegemaschine,
- Figur 2: eine Seitenansicht, und
- Figur 3: einen Schnitt in der Ebene III-III von Figur 1.

Eine Biegemaschine B gemäß den Figuren 1 und 2 besitzt einen Maschinenkörper 1, der eine stehende Arbeitsfläche 2 definiert. Der Maschinenkörper 1 sitzt auf einem Fundament 14. Mit der Biegemaschine B wird drahtoder bandförmiges Material gebogen, das vor der Arbeitsfläche 2 entlang einer Materialdurchgangsachse 3 horizontal gefördert wird. Auf dem Maschinenkörper 1 sind ebene Führungsbahnen F1 bis F3 angebracht, die aus Abschnitten eines Prismen-, eines Schwalbenschwanz- oder eines T-Profils 12 bestehen. Die Führungsbahn F1 ist in der Führungsebene E (Fig.3) bzw. parallel zur Arbeitsfläche 2 mit einer Bogenkrümmung K ausgebildet, vorzugsweise einer Kreisbogenkrümmung, deren Kreismitte relativ weit unterhalb der Materialdurchgangsachse 3 liegt. Auf der Führungsbahn F1 sind mehrere, z.B. zwei, Arbeitsschlitten S1 und S2 verschiebbar geführt. Jeder Arbeitsschlitten definiert eine Arbeitsachse A1, A2, die in etwa senkrecht zu einer Tangente an die Krümmung der Fuhrungsbahn F1 in der Arbeitsposition des Arbeitsschlittens S1, S2 und zudem in etwa parallel zur Arbeitsfläche 2 bzw. zur Führungsebene liegt.

Die Arbeitsschlitten S1, S2 sind im wesentlichen einander gleich, so daß nur der Arbeitsschlitten S1 erläutert wird. Dieser weist ein auf der Führungsbahn F1 geführtes Gehäuse 4 und einen Arbeitsantrieb 5 für ein in der Arbeitsachse A1 bewegbaren Werkzeugträger 6 auf, an dem (siehe Figur 2) ein Werkzeug 13 angebracht ist, mit dem das Draht- oder bandförmige Material bearbeitet wird, z.B. durch Biegen, Schneiden, Stanzen u.dgl..

Unterhalb der Materialdurchgangsachse 3 ist in Fig.1 eine geradlinige Führungsbahn F2' angedeutet, die einen weiteren Arbeitsschlitten S3 mit seiner Arbeitsachse A3 verschiebbar lagert. Strichliert ist angedeutet, daß anstelle der geradlinigen Führungshahn F2' auch eine gekrümmte Führungsbahn F2 vorgesehen sein kann, die wie die Führungsbahn F1 mit der konkaven Seite ihrer Krümmung K der Materialdurchgangsachse 3 zugewandt ist.

Rechts von den Führungsbahnen F1, F2 bzw. F2' ist eine in etwa senkrecht zur Materialdurchgangsachse 3 liegende, geradinige Führungsbahn F3' (in ausgezogenen Linien) gezeigt, die einen weiteren Arbeitsschlitten S4 mit der Arbeitsachse A4 trägt. Anstelle der geradlinigen Führungsbahn F3' könnte auch eine gekrümmte Führungsbahn F3 vorgesehen sein (strichliert angedeutet).

Die Führungsbahnen F1, F2, F3 können mit ihrer konvexen Krümmungsseite zur Materialdurchgangsachse 3 weisen. Es ist ferner möglich, eine Führungsbahn mit ihrer konvexen Seite und die andere mit ihrer konkaven Seite zur Materialdurchgangsachse 3 auszurichten. Jede Führungsbahn F1 und F2 muß nicht notwendigerweise annähernd parallel zur Materialdurchgangsachse 3 liegen, sondern könnte auch in der Zeichnungsebene zur einen oder anderen Seite verdreht sein, so daß ihr eines Ende näher bei der Materialdurchgangsachse liegt als ihr anderes Ende.

In Figur 2 ist ein mittlerer Durchbruch 1a im Maschinenkörper 1 angedeutet, hinter dem eine weitere ebene und geradlinige Führungsbahn F4 für weitere Arbeitsschlitten S5 (Arbeitsachse A5) angebracht ist. Die Werkzeuge der auf der Führungsbahn F4 verschiebbaren Arbeitsschlitten arbeiten von der Rückseite des Maschinenkörpers 1 her mit den Werkzeugen 13 der vorne arbeitenden Arbeitsschlitten S1 bis S4 zusammen.

Die in Figur 1 angedeuteten Führungsbahnen F1, F2 und F3 könnten auch zu einem Vollkreis miteinander verbunden sein, der ggf. dort unterbrochen ist, wo die Materialdurchgangsachse 3 hindurchgeht. Alle Führungsbahnen haben dann den gleichen Krümmungsradius.

In der Führungsbahn F1 ist (wie ohne Darstellung auch bei den anderen Führungsbahnen) ein Verschiebeantrieb 7 für die Arbeitsschlitten S1, S2 vorgesehen, der einen Antrieb 9 und ein Transportelement 8 aufweist, das bei deutlicher Krümmung K zweckmäßigerweise entlang der Krümmung, hingegen bei sehr flacher Krümmung auch geradlinig bewegt werden könnte. Wie beim Arbeitsschlitten S1 angedeutet ist, besitzt dieser eine Kupplung 11, mit der er sich zwecks Verstellung) wahlweise mit dem Antriebselement 8 kuppeln läßt, und eine Klemmvorrichtung 10, mit der er in der jeweiligen Arbeitsposition oder auch in einer Parkposition auf der Führungsbahn F1 festgeklemmt und verriegelt wird. Zur Betätigung der Kupplung 11 und der Klemmvorrichtung 10 können eigene, fernsteuerbare Antriebe vorgesehen sein. Zweckmäßigerweise wird aber der Arbeitsantrieb 5 und ggf. auch der Werkzeugträger 6 für diese Funktion mit herangezogen, wie anhand der Figur 3 erläutert wird.

In Figur 3 ist der Profilabschnitt 12 (Schwalbenschwanzprofil) auf der Arbeitsfläche 2 des Maschinenkörpers 1 befestigt, z.B. festgeschraubt. Seine Oberseite definiert die Führungsebene E für den Arbeitsschlitten S1, wobei die Krümmung K der Führungsbahn F1 in der Führungsebene E liegt.

Im Gehäuse 4 des Arbeitsschlittens S1 ist in einem die Arbeitsachse A1 definierenden Längsschacht 15 der Werkzeugträger 6 z.B. verschiebbar geführt. Im Arbeitsantrieb 5, der am Gehäuse 4 befestigt ist, befindet sich z.B. ein Hydraulik- oder Pneumatikkolben 25, der mit dem Werkzeugträger 6 gekoppelt ist und diesen hin- und her verschiebt. Das Transportelement 8 ist beispielsweise eine Gliederkette oder ein Zahnriemen oder ein anderes, entlang einer gekrümmten Bahn bewegbares Element, das sich in einer bogenförmig verlaufenden Nut 17 im Profilabschnitt 12 bewegt. Am Transportelement 16 ist ein Mitnehmer 18 mit einer Kupplungsvertiefung (strichliert angedeutet) angebracht, der in eine unterseitige Ausnehmung des Gehäuses 4 quer zu dessen Längsrichtung einfahrbar ist.

Der Mitnehmer 18 ist Teil der Kupplung 11. Am Werkzeugträger 6 ist unterseitig eine Nase 19 als Gegenkupplungselement vorgesehen, die sich in die Kupplungsvertiefung des Mitnehmers 18 einfahren läßt und den Arbeitsschlitten S1 mit dem Transportelement 16 kuppelt. Zu diesem Zweck wird der Werkzeugträger 6 mittels des Kolbens 25 über den eigentlichen Arbeitshub des Werkzeuges 13 hinaus zurückverstellt.

Die Klemmvorrichtung 10 ist im rückwärtigen Teil des Gehäuses 4 des Arbeitsschlittens S1 untergebracht. Eine durch eine Feder 21 gegen eine Gegenfläche des Profilabschnittes 12 vorgespannte Klemmbacke 20 trägt oberseitig einen Vorsprung 23, der im Bewegungsweg einer Nase 24 an der Unterseite des Werkzeugträgers 6 liegt. Wird - wie erwähnt - zum Kuppeln des Arbeitsschlittens S1 mit dem Transportelement 8 der Werkzeugträger 6 über den Arbeitshub des Werkzeugs 13 hinaus nach rückwärts bewegt, dann wird über die Nase 24 die Klemmbacke 20 von der Gegenfläche 22 abgehoben, während die Nase 19 in die Kupplungsvertiefung des Mitnehmers 18 eintritt. Durch Antreiben des Transportelementes 8 über den Antrieb 7 (Figur 1) läßt sich der Arbeitsschlitten S1 entlang der Führungsbahn F1 verstellen. Ist die neue Arbeitsposition erreicht, dann werden die Nasen 19, 24 mit dem Werkzeugträger 6 durch den Kolben 25 wieder in der Gegenrichtung verstellt, wobei zunächst die Klemmbacke 20 wieder zur Anlage an der Gegenfläche 22 kommt und dann die Nase 19 aus der Kupplungsvertiefung des Mitnehmers 18 heraustritt. Der Arbeitsschlitten S ist in der neuen Arbeitsposition verriegelt. Der Mitnehmer 18 kann zu einem anderen Arbeitsschlitten bewegt werden.

In Figur 3 ist als Alternative für den Verschiebeantrieb mit dem Transportelement 8 im Profilabschnitt 12 ein Transportelement 27 in einer der Krümmung K folgenden oder gegebenenfalls auch geraden Nut 26 in der Arbeitsfläche 1 gezeigt. Das Transportelement 27 ist beispielsweise ein gekrümmter oder gerader Stab, der an einer Längsseite oder an einer Unterseite bzw. Oberseite eine Verzahnung 28 trägt, die mit einem nicht gezeigten Ritzel des Verschiebeantriebs 7 zusammenarbeitet. An der Oberseite des Transportelementes 27 ist ein Zapfen 29 angedeutet, der entweder auf die vorerwähnte Weise mit dem Arbeitsschlitten S1 oder mittels einer anderen, nicht dargestellten Hilfsvorrichtung mit dem Arbeitsschlitten S1 kuppelbar ist, um den Arbeitsschlitten S1 auf der Führungsbahn F1 zu verstellen. Es wäre auch denkbar, am Arbeitsschlitten S1 einen eigenen und getrennt vom Arbeitsantrieb 5 ansteuerbaren Antrieb vorzusehen, der mit der Arbeitsfläche 1 und/oder der Führungsbahn F1 zusammenarbeitet (z.B. Ritzel mit Zahnprofil), um den Arbeitsschlitten S1 verstellen zu können.

## Patentansprüche

1. Biegemaschine für Draht- oder Bandmaterial, mit einem Maschinenkörper (1), der eine Arbeitsfläche (2) definiert, auf der wenigstens eine leistenförmige Führungsbahn (F1, F2, F3) mit zur Arbeitsfläche (2) paralleler, ebener Oberseite für Arbeitsschlitten (S1 - S5) angeordnet ist, die entlang der Führungsbahn zumindest zwischen Arbeitspositionen mittels eines ferngesteuerten Verschiebeantriebs (7) verschiebbar und in der jeweiligen Arbeitsposition an der Führungsbahn festlegbar sind, wobei jeder Arbeitsschlitten eine in etwa senkrecht zur Führungsbahn liegende Arbeitsachse (A1, A2, A3) definiert und einen entlang der Arbeitsachse mittels eines Arbeitsantriebs (5) bewegbaren Werkzeugträger (6) aufweist, und mit einer zur Arbeitsfläche (2) in etwa parallelen Materialdurchgangsachse (3), **dadurch gekennzeichnet**, daß die Führungsbahn (F1, F2, F3) ein mit einer - der Materialdurchgangsachse (2) zugewandt - konkaven oder konvexen Bogenkrümmung ausgebildeter Prismen-, Schwalbenschwanz- oder T-Profilabschnitt (12) ist.

2. Biegemaschine nach Anspruch 1, **dadurch gekennzeichnet**, daß beiderseits der Materialdurchgangsachse (3) je eine gekrümmte Führungsbahn (F1, F2) vorgesehen ist, von denen zumindest eine mit der konkaven Seite ihrer Krümmung (K) zur Materialdurchgangsachse (3) weist.

3. Biegemaschine nach Anspruch 1, **dadurch gekennzeichnet**, daß die Bogenkrümmung der Führungsbahn (F1, F2, F3) einem Kreisbogen folgt, und daß das Kreiszentrum (X) der mit der konkaven Seite ihrer Krümmung der Materialdurchgangsachse zugewandten Führungsbahn (F1, F2) an der der Führungsbahn (F1, F2) gegenüberliegenden Seite der Materialdurchgangsachse (3) liegt.

4. Biegemaschine nach Anspruch 2, **dadurch gekennzeichnet**, daß die beiden Führungsbahnen (F1, F2) einen im Bereich der Materialdurchgangsachse (3), vorzugsweise zweimal, unterbrochenen Kreis definieren.

5. Biegemaschine nach Anspruch 1, **dadurch gekennzeichnet**, daß der Verschiebeantrieb (7) ein im die Führungsbahn (F1, F2, F3) definierenden Profilabschnitt (12) und/oder im Maschinenkörper (1) im wesentlichen entlang der Krümmung (K) der Führungsbahn bewegbares Transportelement (8, 16, 27) aufweist, mit dem der auf der Führungsbahn angeordnete Arbeitsschlitten (S1, S2) wahlweise kuppelbar ist.

## Claims

1. Bending machine for wire material or strip material, with a machine body (1) which defines a working face (2) on which there is disposed at least one strip-shaped guide track (F1, F2, F3) with a flat upper side, parallel to the working face (2), for working carriages (S1 - S5) which can be displaced along the guide track, at least between working positions, by means of a remotely controlled displacing drive (7) and can be immobilised on the guide track in the particular working position, each working carriage defining a working axis (A1, A2, A3) which lies approximately perpendicularly to the guide track, and having a tool-carrier (6) which can be moved along the working axis by means of a working drive (5), and with a material transition axis (3) which is approximately parallel to the working face (2), **characterised in that** the guide track (F1, F2, F3) is a prismatic, dovetail or T-profile section (12) constructed with a concave or convex arcuate curvature which is turned towards the material transition axis (3).

2. Bending machine according to claim 1, **characterised in that** there is provided, on each side of the material transition axis (3), a curved guide track (F1, F2), of which at least one points, with the concave side of its curvature (K), towards the material transition axis (3).

3. Bending machine according to claim 1, **characterised in that** the arcuate curvature of the guide track (F1, F2, F3) follows a circular arc, and that the centre (X) of the circle of the guide path (F1, F2) which is turned, with the concave side of its curvature, towards the material transition axis lies on the opposite side of the material transition axis (3) from the guide track (F1, F2).

4. Bending machine according to claim 2, **characterised in that** the two guide tracks (F1, F2) define a circle which is interrupted, preferably twice, in the region of the material transition axis (3).

5. Bending machine according to claim 1, **characterised in that** the displacing drive (7) has a transport element (8, 16, 27) which can be moved, in the profile section (12) defining the guide track (F1, F2, F3) and/or in the machine body (1), essentially along the curvature (K) of the guide track, and to which the working carriage (S1, S2) disposed on the guide track can be selectively coupled.

## Revendications

1. Machine à plier pour du matériau en fil ou en bande, avec un corps de machine (1), qui définit une surface de travail (2), sur laquelle est disposée au moins une voie de guidage (F1, F2, F3) en forme de baguette avec une face supérieure, plane et parallèle à la surface de travail (2), pour des chariots de travail (S1 à S5) qui peuvent coulisser le long de la voie de guidage au moins entre des positions de travail au moyen d'un moteur de déplacement (7) télécommandé et peuvent être fixés dans la position de travail respective sur la voie de guidage, chaque chariot de travail définissant un axe de travail (A1, A2, A3) à peu près perpendiculaire à la voie de guidage et présentant un porte-outil (6) mobile le long de l'axe de travail au moyen d'un moteur de travail (5), et avec un axe de passage de matériau (3) à peu près parallèle à la surface de travail (2), caractérisée en ce que la voie de guidage (F1, F2, F3) est une partie profilée en prisme, en queue d'aronde ou en T (12), conçue avec une cambrure concave ou convexe, tournée vers l'axe de passage du matériau (2).

2. Machine à plier selon la revendication 1, caractérisée en ce que, des deux côtés de l'axe de passage du matériau (3), il est prévu une voie de guidage (F1, F2) courbée, dont au moins une est dirigée vers l'axe de passage du matériau avec la face concave de sa cambrure (K).

3. Machine à plier selon la revendication 1, caractérisée en ce que la cambrure de la voie de guidage (F1, F2, F3) suit un arc de cercle, et en ce que le centre du cercle (X) de la voie de guidage (F1, F2), tournée avec la face concave de sa cambrure vers l'axe de passage du matériau, est contigue à la face, opposée à la voie de guidage (F1, F2), de l'axe de passage du matériau (3).

4. Machine à plier selon la revendication 2, caractérisée en ce que les deux voies de guidage (F1, F2) définissent un cercle interrompu, de préférence deux fois, dans la zone de l'axe de passage du matériau (3).

5. Machine à plier selon la revendication 1, caractérisée en ce que le moteur de déplacement (7) présente un élément de transport (8, 16, 27) mobile dans la partie profilée (12) définissant la voie de guidage (F1, F2, F3) et/ou dans le corps de machine (1), essentiellement le long de la cambrure (K) de la voie de guidage, élément avec lequel le chariot de travail (S1, S2) disposé sur la voie de guidage peut être couplé de façon optionnelle.
